# EUROPÄISCHE PATENTSCHRIFT

(11) **EP 2 217 130 B1**
(45) Veröffentlichungstag und Bekanntmachung des Hinweises auf die Patenterteilung: **25.09.2019**
(21) Anmeldenummer: 08854883.9
(22) Anmeldetag: 28.10.2008
(51) Int. Cl.: A47L 15/44

(54) **WASSERFÜHRENDES HAUSHALTSGERÄT MIT REINIGUNGSMITTELZUGABESYSTEM FÜR DOSIEREINHEITEN**
WATER-BEARING HOUSEHOLD APPLIANCE HAVING CLEANING AGENT DISPENSING SYSTEM FOR METERING UNITS
APPAREIL MÉNAGER À CIRCULATION D'EAU ÉQUIPÉ D'UN SYSTÈME D'AJOUT DE PRODUIT NETTOYANT POUR DES UNITÉS DE DOSAGE

(30) Priorität: 27.11.2007 DE 102007056920
(43) Veröffentlichungstag der Anmeldung: 18.08.2010
(73) Patentinhaber: BSH Hausgeräte GmbH, 81739 München (DE)
(72) Erfinder: CLASSEN, Egbert, 14532 Stahnsdorf (DE); HEILIGENMANN, Caroline, 71032 Boeblingen (DE); JERG, Helmut, 89537 Giengen (DE); PAINTNER, Kai, 86477 Adelsried (DE)
(86) Internationale Anmeldenummer: PCT/EP2008/064574
(87) Internationale Veröffentlichungsnummer: WO 2009/068388

(56) Entgegenhaltungen:
- EP-A2- 0 461 870
- DE-A1-102004 020 476
- DE-A1-102005 061 801
- US-A1- 2002 088 502
- US-A1- 2002 117 511

## Beschreibung

Die vorliegende Erfindung betrifft ein wasserführendes Haushaltsgerät mit einem Reinigungsmittelzugabesystem nach dem Oberbegriff des Anspruchs 1.

Wasserführende Haushaltsgeräte, wie z.B. Geschirrspülmaschinen, weisen Reinigungsmittelzugabesysteme zur gesteuerten Zugabe von Reinigungsmitteln, wie bspw. eines Reinigergemisches und eines Klarspülers auf. Eine Zugabe erfolgt, während ein eine Mehrzahl von Programmschritten umfassendes Reinigungsprogramm abläuft, das Programmschritte wie z.B. Vorspülen, Reinigen, Zwischenspülen und/oder Klarspülen umfassen kann.

Aus der DE 38 121 09 A1 ist bspw. ein wasserführendes Haushaltsgerät mit einem Reinigungsmittelzugabesystem bekannt, bei dem in je einer Kammer ein pulverförmiges oder flüssiges Reinigergemisch und ein Klarspüler bevorratet wird.

Aus der WO 2005/011462 ist es bekannt, in einer Geschirrspülmaschine mindestens zwei Kammern für flüssige Reinigungsmittel vorzusehen, wobei jede der Kammern eine bestimmte Reinigerkomponente enthält. Dies erlaubt die Trennung von Bleichmittel und Enzymreiniger und eine zeitversetzte Zugabe, durch die eine gegenseitige, negative Beeinflussung dieser Reinigerkomponenten vermieden werden kann. Dies bedingt jedoch einen komplizierten Aufbau des Reinigungsmittelzugabesystems.

Die DE 10 2005 061 801 A1 offenbart ein Haushaltsgerät mit einer Dosiereinrichtung, in die ein Bevorratungseinsatz mit Zugabesubstanzen einsetzbar ist und mit der während mehrerer Reinigungsvorgänge Zugabesubstanzen dosiert abgebbar sind. Die Dosiereinrichtung zeichnet sich dadurch aus, dass sie eine Schnittstelleneinrichtung für ein Zusammenwirken mit unterschiedlichen Bevorratungseinsätzen aufweist
Es ist Aufgabe der Erfindung, eine wasserführendes Haushaltsgerät mit einem einfachen alternativen Reinigungsmittelzugabesystem anzugeben.

Die Erfindung geht aus von einem wasserführenden Haushaltsgerät, wie bspw. einer Geschirrspül- oder Waschmaschine, die wenigstens ein Reinigungsmittelzugabesystem zur Dosierung wenigstens zweier Reinigergemische aufweist. Dabei steht das Reinigungsmittelzugabesystem mit einer Steuerung des Haushaltsgeräts in Verbindung, sodass entsprechend einem Programmablauf mittels des Reinigungsmittelzugabesystems Reinigungsmittel an ausgewählten Zeitpunkten zudosiert werden können. Die Reinigungsmittel können direkt in einen Behandlungsraum für das zu reinigende Gut oder auch in einen Flüssigkeitsumlauf eingespeist werden, mit dem Spülflotte während des Programmablaufs umgewälzt wird.

Die Aufgabe der Erfindung wird durch den Gegenstand des Anspruchs 1 gelöst. Dabei liegend die Reinigergemische in Tablettenform bzw. als Tab vor, wobei jede Tablette eine Dosiereinheit bildet. Somit weisen die Reinigergemische eine feste Form auf, die die Feuchtigkeitsaufnahme der Reinigergemische reduziert und zugleich das Handling erleichtert. Ferner können die Reinigergemische zusätzlich verkapselt sein. Das erfindungsgemäße Reinigungsmittelzugabesystem bietet den Vorteil, dass bei vereinfachtem Aufbau eine Zugabe von Reinigersubtanzen möglich wird, die sich in ihrer Wirkung gegenseitig negativ beeinflussen wie z.B. Enzyme und Bleichmittel.

Die in Dosiereinheiten vorliegenden Reinigergemische können in je einer Vorratskammer oder zwei bzw. alle Reinigergemische in einer Vorratskammer bevorratet sein. Vorzugsweise ist aber vorgesehen, dass das Reinigungsmittelzugabesystem eine Kartusche aufweist, in der eine Mehrzahl von in Dosiereinheiten vorliegenden Reinigergemischen bevorratbar ist. Die wenigstens zwei Reinigergemische in Tab-Form können unterschiedliche Größen und/oder Formen aufweisen, sodass durch entsprechende Schablonen des Reinigungsmittelzugabesystems eine Trennung der wenigstens zwei Reinigergemische möglich ist. In den Kartuschen bzw. in der Kartusche können bzw. kann eine oder mehreren Kammern angeordnet sein, d.h. eine Kartusche weist eine Mehrzahl an Kammern auf oder eine Kartusche nur eine Kammer. So ist ein einfaches Nachfüllen durch einen Kartuschenwechsel möglich.

Erfindungsgemäß ist vorgesehen, dass das Reinigungsmittelzugabesystem zur alternierenden Abgabe der wenigstens zwei Reinigergemische ausgebildet ist, so dass eine zeitlich versetzte Zugabe möglich ist, insbesondere Enzyme und Bleiche enthaltender Reinigergemische oder anderen Substanzen, die sich in ihrer Wirkung gegenseitig negativ beeinflussen.

Ferner ist vorzugsweise vorgesehen, dass das Reinigungsmittelzugabesystem zur gleichzeitigen und/oder aufeinander folgenden Abgabe der wenigstens zwei Reinigergemische ausgebildet ist, so dass bspw. auch Mehrfachzugaben eines Reinigergemisches möglich sind.

Die Kammer bzw. Kammern oder die Kartusche bzw. Kartuschen des Reinigungsmittelzugabesystems sind bzw. sind von ihrem Aufnahmevolumen so dimensioniert, dass wenigstens zwei Reinigergemische für eine Mehrzahl, insbesondere 15 bis 30, von Dosiervorgängen bevorratet werden können. Die Kammer des Reinigungsmittelzugabesystems kann bspw. manuell mit den wenigstens zwei Reinigergemischen nachgefüllt werden, oder auch durch Aufsetzten eines Transportbehälters für eines oder beide Reinigergemische, der sich dann schwerkraftbedingt selbsttätig entleert. In einer bevorzugten Ausführungsform ist vorgesehen, dass das Reinigungsmittelzugabesystem eine Kartuschenaufnahme für eine oder eine Mehrzahl von Kartuschen aufweist, so dass ein Nachfüllen durch einen Kartuschenwechsel möglich ist.

Die Kartuschenaufnahme kann an jeder geeigneten, insbesondere leicht zugänglichen Position des wasserführenden Haushaltsgeräts angeordnet sein, wie bspw. an der Außen- oder Innenseite einer Tür des Hausgeräts, mit der sich ein Behandlungsraum öffnen lässt. Vorzugsweise ist jedoch vorgesehen, dass die Kartuschenaufnahme für eine in einem Behandlungsraum zur Aufnahme von zu reinigendem Gut, insbesondere einem Spülinnenbehälter zur Aufnahme Spülgut, angeordnet ist.

Zur Erfindung gehört ferner ein Reinigersystem wenigstens umfassend zwei insbesondere in Dosiereinheiten vorliegende Reinigergemische für ein erfindungsgemäßes wasserführendes Haushaltsgerät, dass in wenigstens einer Kartusche mit vorzugsweise wenigstens einer Kammer aufgenommen ist.

In der Kammer kann ein erstes Reinigergemisch, umfassend einen Alkaliträger, einen Komplexier- und/oder Dispergierstoff und einen Enzymreiniger, und ein zweites Reinigergemisch umfassend einen Klarspüler, einen Komplexier- und/oder Dispergierstoff bevorratet sein. Hiervon abweichend sind jedoch auch andere Zusammensetzungen möglich.

In einer bevorzugten Ausführungsform ist vorgesehen, dass ein insbesondere in Dosiereinheiten vorliegendes drittes Reinigergemisch vorgesehen ist, das wenigstens ein Bleichmittel und einen Komplexier- und/oder Dispergierstoff enthält, so dass eine Trennung von Bleichmittel sowie Bleichaktivator und Enzymreiniger gegeben ist. Wird auf das dritte Reinigergemisch verzichtet, kann das zweite Reinigergemisch zusätzlich Bleichmittel enthalten.

Es ist bevorzugt vorgesehen, dass der Komplexier- und/oder Dispergierstoff ausgewählt ist aus Tensiden, Polymeren, Wasserenthärtern und Schmutzbindern. Ferner ist bevorzugt vorgesehen, dass das erste und/oder zweite und/oder dritte Reinigergemisch zusätzlich einen oder mehrere der folgenden Bestandteile umfasst: ein Glasschutzmittel, einen Duftstoff, ein gegen Feuchtigkeit schützendes Mittel, und weitere Zusatzstoffe. Des Weiteren ist bevorzugt vorgesehen, dass das zweite Reinigergemisch in Verbindung mit Tensid zusätzlich einen Lösungsvermittler umfasst. Schließlich ist bevorzugt vorgesehen, dass das Bleichmittel einen Bleichaktivator umfasst.

Ferner gehört zur Erfindung eine Kartusche für ein erfindungsgemäßes wasserführendes Haushaltsgerät mit einem Reinigungsmittelzugabesystem, das wenigstens eines der oben genannten Reinigergemische in seiner Kammer enthält.

Im folgenden wird die Erfindung anhand von Ausführungsbeispiele unter Bezugnahme auf eine Zeichnung näher erläutert. Es zeigt:
Fig. 1 eine schematische Darstellung eines ersten Ausführungsbeispiels einer Kartusche für ein erfindungsgemäßes Reinigungsmittelzugabesystem,
Fig. 2 eine schematische Darstellung eines zweiten Ausführungsbeispiels einer Kartusche für ein erfindungsgemäßes Reinigungsmittelzugabesystem, und
Fig. 3 eine schematische Darstellung eines dritten Ausführungsbeispiels einer Kartusche für ein erfindungsgemäßes Reinigungsmittelzugabesystem.

Es wird auf die Figuren 1 bis 3 Bezug genommen.

Die Kartuschen 2, 4 sind zur Verwendung in einem wasserführenden Haushaltsgerät (nicht dargestellt), wie bspw. einer Geschirrspül- oder Waschmaschine vorgesehen, dass ein Reinigungsmittelzugabesystem (nicht dargestellt) mit einer Aufnahme (nicht dargestellt) für eine derartige Kartusche 2, 4 aufweist. Dabei steht das Reinigungsmittelzugabesystem mit einer Steuerung (nicht dargestellt) des wasserführenden Haushaltsgerät in Verbindung, so dass gemäß einem von einer Bedienperson ausgewählten Programmablauf an ausgewählten Zeitpunkten eine Zudosierung, auch eine Mehrfachdosierung, eines Reinigergemisches 6, 8, 10 erfolgen kann.

Im Fall einer Geschirrspülmaschine kann die Aufnahme im Inneren eines Behandlungsraumes der Geschirrspülmaschine, dem Spülinnenbehälter zur Aufnahme von Spülgut angeordnet sein, bspw. an einer Seitenwand des Spülinnenbehälters. Im Fall einer Waschmaschine hingegen kann die Aufnahme hingegen an einer Außenseite wie der Vorderseite angeordnet sein, bspw. in die Spülschublade integriert.

Die Reinigergemische 6, 8, 10 sind tablettenförmig ausgebildet und liegen daher in Dosiereinheiten, d.h. tabförmig vor und können je nach Zusammensetzung unterschiedliche Größen und/oder Formen (nicht dargestellt) aufweisen. Tabförmige Reinigergemische 6, 8, 10 unterschiedlicher Größe und/oder Form erlauben zeitlich versetzte Mehrfachdosierungen unterschiedlicher Mengen eines Reinigergemisches 6, 8, 10.

Die Reinigergemische 6, 8, 10 sind abwechselnd hintereinander in einer Reihe in der einen Kammer 12 der Kartusche 2, 4 angeordnet, so dass eine sequentiellen Abgabe der Reinigergemische 6, 8, 10 gewährleistet ist. Im in der Aufnahme des Reinigungsmittelzugabesystems eingesetzten Zustand ist die Kartusche 2, 4 derart angeordnet, dass schwerkraftbedingt eine selbsttätige Abgabe ohne Aktuatorik möglich ist. Ferner weist die Kartusche 2, 4 einen mehrfach öffnen- und verschließbare Öffnung 14 auf, aus der die Reinigergemische 6, 8, 10 austreten können. Zum Reinigungsmittelzugabesystem gehört ein Betätigungselement (nicht dargestellt), mit dem die Öffnung 14 geöffnet- und verschlossen werden kann, derart, dass jeweils nur ein tabförmiges Reinigermittel 6, 8, 10 die Kammer 12 der Kartusche 2, 4 verlassen kann.

Ein Bestandteil, der in allen Reinigergemischen 6, 8 10 vorhanden ist, sind Komplexier- und/oder Dispergierstoffe. Diese dienen zur Reinigung, aber auch zur Wasserenthärtung und/oder Schmutzbindung. Die Komplexier- und Dispergierstoffe können verschieden Basischemikalien enthalten, geeignet sind z.B. Tenside, Polymere, Wasserenthärtern und Schmutzbinder und weitere Stoffe, die dem Fachmann bekannt sind.

Ein Bestandteil, der ebenfalls in allen Reinigergemischen 6, 8, 10 optional vorhanden sein kann, umfasst Duftstoffe und diverse Zusatzstoffe. Ein weiterer solcher Bestandteil, der optional in allen Reinigergemische 6, 8, 10 vorhanden sein kann, ist ein Glasschutzmittel. Es sind dem Fachmann bekannte Glasschutzmittel, die hier zum Einsatz kommen können, z.B. Zinkverbindungen.

Weitere optionale Zusatzstoffe für alle Reinigergemische 6, 8, 10 sind gegen Feuchtigkeit schützende Mittel und/oder sogenannte Sprengmittel zum Auflösen fester Tabs. Dies ist insbesondere dann zweckmäßig, wenn einzelne Komponenten innerhalb des Gemisches von anderen abgetrennt werden sollen, beispielsweise durch Verkapselung in einem derartigen gegen Feuchtigkeit schützenden Mittel. Dies kann z.B. bei dem Enzymreiniger oder bei dem Bleichmittel zweckmäßig sein.

Das erste Reinigergemisch 6, 10 enthält einen Alkaliträger, z.B. Natriumhydroxid und dergleichen. Des weitere enthält das erste Reinigergemisch 6, 10 einen enzymatischen Reiniger. Aus diesem Grund enthält dieses Gemisch auch kein Bleichmittel.

Das zweite Reinigergemisch 8 enthält einen Klarspüler, z.B. Tenside, Lösungsvermittler, Wasserenthärter sowie Komplexier- und Dispergierstoffe. Ein weiterer Bestandteil des zweiten Reinigergemisches 8 ist ein Bleichmittel, welches auch einen Bleichaktivator umfassen kann. Das zweite Gemisch 8 umfasst optional zusätzlich noch einen Tenside in Lösung bringenden Lösungsvermittler, wie etwa Zitronensäure.

Wird ein drittes Reinigergemisch 10 verwendet, weist dieses dritte Reinigergemisch neben Bleichmitteln Komplexier- und/oder Dispergierstoffe auf, während in diesem Fall das zweite Reinigergemisch 8 keine Bleichmittel enthält. Dabei wird in einem Spülablauf zuerst das erste Reinigergemisch 6, dann das dritte Reinigergemisch 10 und zum Abschluss das zweite Reinigergemisch 8 zugegeben, während sonst zuerst das erste Reinigergemisch 6 und dann das zweite Reinigergemisch 8 zugegeben wird. In beiden Fällen sind hiervon abweichend auch Mehrfachzugabe eines Reinigergemisches möglich.

### Bezugszeichenliste

- 2: Kartusche
- 4: Kartusche
- 6: Reinigergemisch
- 8: Reinigergemisch
- 10: Reinigergemisch
- 12: Kammer
- 14: Öffnung

## Patentansprüche

1. Wasserführendes Haushaltsgerät, insbesondere Geschirrspül- oder Waschmaschine, wenigstens aufweisend ein Reinigungsmittelzugabesystem zur Zugabe wenigstens zweier Reinigergemische (6, 8, 10), wobei
• das Reinigungsmittelzugabesystem zur Zugabe von in Dosiereinheiten vorliegenden Reinigergemischen (6, 8, 10) ausgebildet ist, wobei die Reinigergemische (6, 8, 10) in Tablettenform vorliegen und jede Tablette eine Dosiereinheit bildet,
• das Reinigungsmittelzugabesystem zur voneinander unabhängigen Abgabe der wenigstens zwei Reinigergemische (6, 8, 10) ausgebildet ist,
• eine Kartuschenaufnahme in einem Behandlungsraum des wasserführenden Haushaltsgeräts zur Aufnahme von zu reinigendem Gut, insbesondere Spülgut, oder an der Außen- oder Innenseite einer Tür des wasserführenden Haushaltsgeräts, mit der sich der Behandlungsraum öffnen lässt, angeordnet ist,
• die Kartuschenaufnahme zur Aufnahme wenigstens einer Kartusche (2, 4) ausgebildet ist, die wenigstens eine Kammer (12) zur Aufnahme von wenigstens einem Reinigergemisch (6, 8, 10) aufweist, und
• eine Kartusche (2, 4) jeweils nur eine Kammer (12) aufweist,
**dadurch gekennzeichnet, dass**
• eines der Reinigergemische (6, 10) Enzyme enthält und eines der Reinigergemische (8) Bleiche enthält,
• das Reinigungsmittelzugabesystem zur alternierenden Abgabe der wenigstens zwei Reinigergemische (6, 8, 10) ausgebildet ist, so dass eine zeitlich versetzte Zugabe des Enzyme enthaltenden Reinigergemisches (6, 10) und des Bleiche enthaltenden Reinigergemisches (8) möglich ist,
• jedem Reinigergemisch (6, 10) eine Kammer (12) zugeordnet ist.

2. Wasserführendes Haushaltsgerät nach Anspruch 1, **dadurch gekennzeichnet, dass** das Reinigungsmittelzugabesystem zur Bevorratung einer Mehrzahl der in Dosiereinheiten vorliegenden Reinigergemischen (6, 8, 10) ausgebildet ist.

3. Wasserführendes Haushaltsgerät nach Anspruch 1 oder 2, **dadurch gekennzeichnet, dass** wenigstens eines der Reinigergemische (6, 8, 10) in fester Form vorliegt.

4. Wasserführendes Haushaltsgerät nach einem der Ansprüche 1 bis 3 **dadurch gekennzeichnet, dass** wenigstens eines der Reinigergemische (6, 8, 10) flüssig ist.

5. Wasserführendes Haushaltsgerät nach Anspruch 3 oder 4, **dadurch gekennzeichnet, dass** wenigstens eines der Reinigergemische (6, 8, 10) in Tabletten-Form vorliegt.

6. Wasserführendes Haushaltsgerät nach Anspruch 5, **dadurch gekennzeichnet, dass** wenigstens zwei Reinigergemische (6, 8, 10) in Tabletten-Form vorliegen und unterschiedliche Formen aufweisen.

## Claims

1. Water-bearing household appliance, in particular dishwasher or washing machine, at least having a cleaning agent dispensing system for dispensing at least two cleaning agent mixtures (6, 8, 10), wherein
• the cleaning agent dispensing system is designed for the purpose of dispensing cleaning agent mixtures (6, 8, 10) which are present in metering units, wherein the cleaning agent mixtures (6, 8, 10) are present in tablet form and each tablet forms a metering unit,
• the cleaning agent dispensing system is designed to issue the at least two cleaning agent mixtures (6, 8, 10) independently of one another,
• a cartridge holder is arranged in a treatment space of the water-bearing household appliance for accommodating goods to be cleaned, in particular goods to be washed, or on the outside or inside of a door of the water-conducting household appliance, with which the treatment space can be opened,
• the cartridge holder is designed to accommodate at least one cartridge (2, 3), which has at least one compartment (12) for accommodating at least one cleaning agent mixture (6, 8, 10), and
• a cartridge (2, 4) has in each case only one compartment (12),
**characterised in that**
• one of the cleaning agent mixtures (6, 10) contains enzymes and one of the cleaning agent mixtures (8) contains bleach,
• the cleaning agent dispensing system is designed for issuing alternately the at least two cleaning agent mixtures (6, 8, 10), so that the cleaning agent mixture (6, 10) containing the enzyme and a cleaning agent mixture (8) containing the bleach can be added at staggered times,
• a compartment (12) is allocated to each cleaning agent mixture (6, 10).

2. Water-bearing household appliance according to claim 1, **characterised in that** the cleaning agent dispensing system is designed for the purpose of preloading a plurality of cleaning agent mixtures (6, 8, 10) which are present in metering units.

3. Water-bearing household appliance according to claim 1 or 2, **characterised in that** at least one of the cleaning agent mixtures (6, 8, 10) is present in solid form.

4. Water-bearing household appliance according to one of claims 1 to 3, **characterised in that** at least one of the cleaning agent mixtures (6, 8, 10) is liquid.

5. Water-bearing household appliance according to claim 3 or 4, **characterised in that** at least one of the cleaning agent mixtures (6, 8, 10) is present in tablet form.

6. Water-bearing household appliance according to claim 5, **characterised in that** at least two cleaning agent mixtures (6, 8, 10) are present in tablet form and have different shapes.

## Revendications

1. Appareil ménager à circulation d'eau, en particulier machine à laver la vaisselle ou lave-vaisselle, au moins présentant un système d'ajout de produit nettoyant permettant l'ajout d'au moins deux mélanges nettoyants (6, 8, 10), dans lequel
• le système d'ajout de produit nettoyant est réalisé en vue de l'ajout de mélanges nettoyants (6, 8, 10) présents dans des unités de dosage, dans lequel les mélanges nettoyants (6, 8, 10) se présentent sous forme de tablettes et chaque tablette forme une unité de dosage,
• le système d'ajout de produit nettoyant est réalisé en vue de distributions des au moins deux mélanges nettoyants (6, 8, 10) indépendantes les unes des autres,
• un logement pour cartouches est agencé dans un espace de traitement de l'appareil ménager à circulation d'eau afin d'accueillir un article à nettoyer, en particulier de la vaisselle, au niveau du côté extérieur ou intérieur d'une porte de l'appareil ménager à circulation d'eau grâce à laquelle l'espace de traitement peut être ouvert,
• le logement pour cartouches est réalisé en vue de l'accueil d'au moins une cartouche (2, 4) qui présente au moins une chambre (12) destinée à l'accueil d'au moins un mélange nettoyant (6, 8, 10), et
• une cartouche (2, 4) ne présente respectivement qu'une chambre (12),
**caractérisé en ce que**
• un des mélanges nettoyants (6, 10) contient des enzymes et un des mélanges nettoyants (8) contient des agents de blanchiment,
• le système d'ajout de produit nettoyant est réalisé en vue de distributions alternées des au moins deux mélanges nettoyants (6, 8, 10), de sorte qu'un ajout temporellement décalé du mélange nettoyant (6, 10) contenant des enzymes et du mélange nettoyant (8) contenant des agents de blanchiment est possible,
• chaque mélange nettoyant (6, 10) est associé à une chambre (12).

2. Appareil ménager à circulation d'eau selon la revendication 1, **caractérisé en ce que** le système d'ajout de produit nettoyant est réalisé en vue du stockage d'une pluralité des mélanges nettoyants (6, 8, 10) présents dans des unités de dosage.

3. Appareil ménager à circulation d'eau selon la revendication 1 ou 2, **caractérisé en ce qu'**au moins un des mélanges nettoyants (6, 8, 10) se présente sous une forme solide.

4. Appareil ménager à circulation d'eau selon l'une quelconque des revendications 1 à 3, **caractérisé en ce que** le au moins un des mélanges nettoyants (6, 8, 10) est liquide.

5. Appareil ménager à circulation d'eau selon la revendication 3 ou 4, **caractérisé en ce que** le au moins un des mélanges nettoyants (6, 8, 10) se présente sous forme de tablettes.

6. Appareil ménager à circulation d'eau selon la revendication 5, **caractérisé en ce qu'**au moins deux mélanges nettoyants (6, 8, 10) se présentent sous forme de tablettes et présentent des formes différentes.
